# EUROPÄISCHE PATENTSCHRIFT

(11) **EP 2 858 933 B1**
(45) Veröffentlichungstag und Bekanntmachung des Hinweises auf die Patenterteilung: **13.07.2016**
(21) Anmeldenummer: 12770062.3
(22) Anmeldetag: 26.09.2012
(51) Int. Cl.: B65H 35/00, B65H 75/40

(54) **ABROLLER**
UNWINDING MEANS
DÉROULEUR

(30) Priorität: 11.06.2012 DE 102012105024
(43) Veröffentlichungstag der Anmeldung: 15.04.2015
(73) Patentinhaber: GMS GmbH, 44379 Dortmund (DE)
(72) Erfinder: GAUMANN, Jörn, 44267 Dortmund (DE)
(74) Vertreter: Meinke, Dabringhaus und Partner GbR
(86) Internationale Anmeldenummer: PCT/EP2012/068933
(87) Internationale Veröffentlichungsnummer: WO 2013/185853

(56) Entgegenhaltungen:
- JP-A- 2000 109 065
- JP-U- 63 105 630
- US-A- 3 991 878
- US-A- 5 806 786
- US-A1- 2003 178 462
- US-A1- 2008 098 868

## Beschreibung

Die Erfindung betrifft einen Abroller, insbesondere für Folien, mit einem Gehäuse und mit in dem Gehäuse seitlich angeordneten Stegen.

Abroller der eingangs genannten Art werden vielfach bei der Verpackung von Waren und Produkten aller Art eingesetzt, insbesondere dann, wenn es gilt, die Waren und Produkte mit Folien oder Papier zu verpacken.

Hierzu verfügen die aus dem Stand der Technik bekannten Abroller über ein Gehäuseteil, das auch den Bereich der Aufnahme- und Schneidvorrichtung mit umschließt. Das Gehäuseteil, das zumeist aus Kunststoff hergestellt ist, ist dabei so dimensioniert, dass es über die seitlichen Stirnseiten einer Rolle, beispielsweise einer Folienrolle, hinausreicht.

Die Abroller verfügen über einen Wickelkern, der seitlich über in den Wickelkern hineinragende Stege drehbar gelegt ist. Die vorbekannten Abroller verfügen hierzu zumeist an ihren beiden Stirnseiten über eine Scheibe, die mittig mit dem Steg verbunden ist, so dass durch Aufschieben des Wickelkernes auf die Stege die Rolle zwischen den beiden Stegen gehaltert wird.

Abroller der eingangs genannten Art sind zudem vorderseitig mit einem Klappdeckel und Gleitschlitz versehen, der länger als die Breite des abzurollenden Produktes, beispielsweise eine Folie, ist bzw. der eine Länge aufweist, die mit der Breite des Produktes korrespondiert.

Die Funktionsweise der Abroller der eingangs genannten Art gestaltet sich derart, dass, nachdem die Rolle in das Gehäuse eingelegt ist, ein Stück der Folienfahne je nach Bedarf (einhändig) herausgezogen wird, um das betreffende Stück der Folienfahne mittels der Schneidvorrichtung von der Rolle zu trennen. Hierzu wird der Klappdeckel heruntergedrückt, um eine saubere Abtrennung der Folie herbeizuführen.

Hierbei dreht sich der Wickelkern um die Stege. Der Wickelkern wird dabei nahezu passgenau, d.h. mit einem gewissen Spiel, zwischen Wickelkern und Stege gehaltert.

Aus der US 3,991,878 A ist ein Abroller, insbesondere für eine Folie, mit einem Gehäuse und mit in dem Gehäuse seitlich angeordneten Stegen bekannt, wobei der Steg mit einem Aufnahmeelement versehen ist, dessen zu dem Steg korrespondierende Flächenabschnitte den Steg lösbar oder unlösbar umschließen und Aufnahmeflächen für das abzurollende Produkt aufweisen.

Derartige Gestaltungen sind auch aus der US 2003/178462 A1, JP 63 105630 U, US 2008/098868 A1, JP 2000 1009065 A und US 5,806,786 A bekannt.

Es hat sich herausgestellt, dass Wickelkerne länderspezifische Durchmesser aufweisen können, die insbesondere bei im asiatischen und nordamerikanischen Raum verwendeten Abrollern größer als der Durchmesser der herkömmlichen Stege ist. Dies hat jedoch den Nachteil, dass zuviel Spiel zwischen Steg und Wickelkern gegeben ist, so dass die Drehbewegung des Kernes und somit das Abrollen beeinträchtigt wird.

Es ist deshalb Aufgabe der vorliegenden Erfindung, einen Abroller der eingangs genannten Art derart weiterzuentwickeln, dass die Funktionalität der Abroller auch bei größeren Wickelkernen bzw. größeren Rollen gewährleistet ist.

Diese Aufgabe wird mit den Merkmalen des Anspruches 1 gelöst. Vorteilhafte Ausgestaltungen der Erfindung ergeben sich aus den Unteransprüchen.

Die Erfindung sieht vor, dass der Steg mit einem Aufnahmeelement versehen ist, dessen zu dem Steg korrespondierende Flächenabschnitte den Steg lösbar oder unlösbar umschließen und Aufnahmeflächen für das abzurollende Produkt aufweisen, wobei die Aufnahmeelemente bogenförmige Vorsprünge - ähnlich wie ein Schaufelrad - aufweisen.

Grundlegende Idee der Erfindung ist es, den für die Aufnahme des abzurollenden Produktes bzw. Wickelkernes erforderlichen Durchmesser des Steges durch ein Ergänzungsstück, das einen herkömmlichen Steg umgibt und den Wickelkern bzw. das abzurollende Produkt aufnimmt, zu vergrößern.

Dieses Aufnahmeelement kann im Zuge einer Neuproduktion eines Abrollers einteilig mit einem herkömmlichen normierten Steg ausgebildet werden.

Alternativ ist es aber auch möglich, durch gegenüber einem herkömmlichen Steg erfolgende axiale Relativverschiebung das Aufnahmeelement auf den Steg aufzuschieben, so dass das Aufnahmeelement auf dem Steg lösbar und flächig aufliegt.

Der Vorteil der Erfindung ist es, dass der Durchmesser eines herkömmlichen Steges eines gängigen Abrollers von vornherein oder nachträglich erweitert werden kann, so dass ein Wickelkern bzw. ein abzurollendes Produkt auch an länderspezifische Durchmesser unabhängig von der Stegdicke angepasst werden kann.

Um eine Vielzahl von Papier- und Folienrollen unterschiedlicher Bemessung zu erfassen, ist es von Vorteil, dass das Gehäuse eine Länge zwischen 335 mm und 345 mm, vorzugsweise mindestens 340 mm, eine Breite zwischen 835 mm und 845 mm, vorzugsweise mindestens 840 mm, und eine Höhe zwischen 695 mm und 705 mm, vorzugsweise mindestens 700 mm, aufweist. Es hat sich herausgestellt, dass durch Wahl dieser Maße eine Vielzahl von Abrollern von unterschiedlichen Herstellern und Anbietern Verwendung finden können. Hierzu trägt auch bei, dass der Steg vorteilhafterweise eine Länge zwischen 14,5 mm und 15,5 mm, vorzugsweise 15 mm, und die Scheibe einen Durchmesser zwischen 44,5 mm und 45,5 mm, vorzugsweise 45 mm, aufweisen.

Eine praktikable Variante der Erfindung sieht vor, dass das Aufnahmeelement eine Länge zwischen 9 mm und 10 mm, vorzugsweise 9,5 mm, aufweist, so dass der der Scheibe abgewandte Endbereich des Steges frei übersteht.

Ein Element der Erfindung sieht vor, dass das Aufnahmeelement bogenförmige Vorsprünge - ähnlich wie ein Schaufelrad - aufweist. Die Vorsprünge können dabei aus Kunststoff sein, so dass die Vorsprünge biegsam sind und sich so auch geringfügigen Änderungen eines Durchmessers von Wickelkernen anpasst. Die Breite der Vorsprünge beträgt dabei vorzugsweise zwischen 9 mm und 10 mm, bevorzugt 9,5 mm.

Als probates Maß für den Durchmesser des Aufnahmeelementes, das eine Vielzahl von Papierrollen und Folienrollen aufnehmen kann, hat sich ein Durchmesser zwischen 30 mm und 40 mm, bevorzugt 35 mm, erwiesen.

Um einen leichten Gebrauch des Abrollers zu gewährleisten, sieht eine weitere praktikable Variante der Erfindung vor, dass die Scheibe und/oder der Steg und/oder das Aufnahmeelement lösbar miteinander verbunden sind. Hierdurch können auch unliebsame Schmutzstellen beseitigt werden, die sich beispielsweise im Übergangsbereich zwischen Steg und Scheibe befinden.

Im Folgenden wird die Erfindung anhand der Zeichnungen näher erläutert. Es zeigt in schematischer Darstellung:
- Fig. 1a und 1b: eine Drauf- und Seitenansicht des Abrollers gemäß der Erfindung,
- Fig. 2: in perspektivischer Ansicht einen Ausschnitt aus dem Gehäuseinneren, in dem das Aufnahmeelement gemäß der Erfindung angeordnet ist und
- Fig. 3: das Aufziehen bzw. Aufschieben des Aufnahmeelementes aus Fig. 2 auf einen Steg.

Fig. 1a, 1b zeigen einen mit dem Bezugszeichen 1 versehenen Abroller.

Der Abroller 1 weist ein Gehäuse 2 auf, das oberseitig mit der lösbaren Abdeckung 4 versehen ist. Das aus Kunststoff hergestellte Gehäuse 2 ist so bemessen, dass auch größere Rollen 3 mit ihrem Wickelkern um das Aufnahmeelement 9 drehbar gelegt werden können. Das Gehäuse 2 weist eine Länge von ca. 340 mm, eine Breite von ca. 840 mm und eine Höhe von ca. 700 mm auf und ist so breit, dass es über die beiden Stirnseiten der Rolle 3 reicht.

An seiner Vorderseite verfügt das Gehäuse 2 über eine Schneidvorrichtung 5 in Gestalt einer Klinge und über einen Klappdeckel 6. Die in das Gehäuse 2 eingelegte Rolle 3 wird je nach Bedarf aus dem Gehäuse 2 herausgezogen, um mittels der Schneidvorrichtung 5 von der Rolle 3 getrennt zu werden. Dabei wird der Klappdeckel 3 heruntergedrückt, um eine saubere Abtrennung der auf der Rolle 3 aufgerollten Folie zu ermöglichen.

Wie aus den Fig. 1a, 1b zudem hervorgeht, ist im Inneren des Gehäuses 2 an den beiden Stirnseiten 13 eine aus Kunststoff hergestellte und mit den Stirnseiten 13 verbundene Scheibe 7 angeordnet, die einteilig und in ihrer Mitte mit einem Steg 10 verbunden ist, der sich in das Innere des Gehäuses 2 erstreckt. Der Steg 10 weist eine Länge von ca. 15 mm auf und ist mit dem Aufnahmeelement 9 lösbar oder unlösbar verbunden.

Die zu dem Steg 10 korrespondierenden Flächenabschnitte des Aufnahmeelementes 9, die in den Fig. 2 und 3 gezeigt sind und mit dem Bezugszeichen 14 versehen sind, umschließen den Steg 10.

Das in den Fig. 1a, 1b gezeigte Aufnahmeelement 9 verfügt über Außenflächen, die zumindest zum Teil Aufnahmeflächen 15 für die auf der Rolle 3 aufgerollte Folie bilden. Das Aufnahmeelement 9 weist eine Länge von ca. 9,5 mm und einen Durchmesser von ca. 35 mm auf, so dass auch die Rolle 3 mit einem größeren Wickelkern zwischen den beiden Aufnahmeelementen 9 sicher gehaltert wird. Die Aufnahmeelemente 9 sind folglich derart bemessen, dass sie sich flexibler und besser auch einer größeren Breite der Rolle 3 anpassen, so dass das Abrollen und Abschneiden der Folie verbessert wird.

Wie aus Fig. 2 ersichtlich ist, die einen Ausschnitt aus dem Inneren 8 des Gehäuses 2 zeigt, verfügt das Aufnahmeelement 9 des erfindungsgemäßen Abrollers 1 über bogenförmige Vorsprünge 12 - ähnlich wie ein Schaufelrad. Konvex ausgebildete Flächen der Vorsprünge 12 bilden die Aufnahmeflächen 15 für die in den Fig. 1a, 1b gezeigte Rolle 3.

Die in Fig. 2 gezeigten Vorsprünge 12 sind aus Kunststoff hergestellt und weisen eine gewisse Elastizität auf, so dass auch Rollen mit Wickelkern, die leicht unterschiedliche Durchmesser aufweisen, von dem Aufnahmeelement 9 aufgenommen und so gehaltert werden können. Wie aus Fig. 2 weiter hervorgeht, steht der von der Scheibe 7 abgewandte Endbereich des Steges 10 ein Stück frei über. Bei der in Fig. 2 gezeigten Ausführungsform des Abrollers 1 ist der Steg 10 von dem Aufnahmeelement 9 umhüllt und mit diesem fest verbunden.

Eine weitere Ausführungsform des Abrollers 1 sieht vor, wie Fig. 3 verdeutlicht, dass das Aufnahmeelement 9 mit dem Steg 10 lösbar verbunden ist. Das Aufbringen des Aufnahmeelementes 9 erfolgt derart, dass durch axiale Relativverschiebung, d.h. Verschiebung in Richtung der in Fig. 3 dargestellten Pfeile, das Aufnahmeelement 9 auf die Außenflächen 11 des Steges 10 aufgeschoben wird, so dass die zueinander korrespondierenden Flächenabschnitte 14 und Außenflächen 11 aneinanderliegen. Somit steht auch schon für herkömmliche Abroller ein Nachrüstsatz zur Verfügung, der aus dem Aufnahmeelement 9 besteht.

Die vorliegende Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch machen. Beispielsweise können die Aufnahmeflächen der Aufnahmeelemente 9 über andere als in den vorstehenden Ausführungsbeispielen gezeigte Geometrien verfügen.

### Bezugszeichenliste:

- 1: Abroller
- 2: Gehäuse
- 3: Rollen
- 4: Abdeckung
- 5: Schneidvorrichtung
- 6: Klappdeckel
- 7: Scheibe
- 8: Innen
- 9: Aufnahmeelement
- 10: Steg
- 11: Außenfläche
- 12: Vorsprünge
- 13: Stirnseiten
- 14: Flächenabschnitte
- 15: Aufnahmeflächen

## Patentansprüche

1. Abroller (1), insbesondere für eine Folie, mit einem Gehäuse (2) und mit in dem Gehäuse (2) seitlich angeordneten Stegen (10), wobei die Stege (10) mit einem Aufnahmeelement (9) versehen sind, dessen zu den Stegen (10) korrespondierende Flächenabschnitte (14) die Stege (10) lösbar oder unlösbar umschließen und Aufnahmeflächen (15) für das abzurollende Produkt aufweisen,
**dadurch gekennzeichnet,**
**dass** das Aufnahmeelement (9) bogenförmige Vorsprünge (12) - ähnlich wie ein Schaufelrad - aufweist.

2. Abroller nach Anspruch 1,
**dadurch gekennzeichnet,**
**dass** das Gehäuse (2) eine Länge von mindestens 340 mm, eine Breite von mindestens 840 mm und eine Höhe von mindestens 700 mm aufweist.

3. Abroller nach Anspruch 1 oder 2,
**dadurch gekennzeichnet,**
**dass** der Steg (10) eine Länge von 15 mm und eine seitlich an den Stirnseiten des Gehäuses (2) angeordnete Scheibe (7) einen Durchmesser von 45 mm aufweisen.

4. Abroller nach Anspruch 3,
**dadurch gekennzeichnet,**
**dass** die Aufnahmeelemente (9) eine Länge von 9,5 mm aufweisen.

5. Abroller nach einem der Ansprüche 1 bis 4,
**dadurch gekennzeichnet,**
**dass** die Breite der Vorsprünge (12) 9,5 mm beträgt.

6. Abroller nach einem der vorhergehenden Ansprüche,
**dadurch gekennzeichnet,**
**dass** der Durchmesser der Aufnahmeelemente (9) 35 mm beträgt.

7. Abroller nach einem der Ansprüche 3 bis 6,
**dadurch gekennzeichnet,**
**dass** die Scheibe (7) und/oder der Steg (10) und/oder das Aufnahmeelement (9) lösbar miteinander verbunden sind.

8. Abroller nach einem der Ansprüche 3 bis 7,
**dadurch gekennzeichnet,**
**dass** der Abstand zwischen Rand der Scheibe (7) und Vorsprung (12) 10 mm beträgt.

## Claims

1. Dispenser (1), in particular for a film, comprising a housing (2) and pins (10) arranged laterally in said housing (2), wherein the pins (10) are provided with a receiving element (9), the surface sections (14) of which corresponding to the pins (10) detachably or permanently surround the pins (10) and have receiving surfaces (15) for the product to be dispensed, **characterised in that** the receiving element (9) comprises arc-shaped protrusions (12) - similar to a paddle wheel.

2. Dispenser according to claim 1, **characterised in that** the housing (2) has a length of at least 340 mm, a width of at least 840 mm and a height of at least 700 mm.

3. Dispenser according to claim 1 or 2, **characterised in that** the pin (10) has a length of 15 mm and comprises a plate (7) arranged laterally on the front side of the housing (2) and having a diameter of 45 mm.

4. Dispenser according to claim 3, **characterised in that** the receiving elements (9) have a length of 9.5 mm.

5. Dispenser according to any of claims 1 to 4, **characterised in that** the width of the protrusions (12) is 9.5 mm.

6. Dispenser according to any of the preceding claims, **characterised in that** the diameter of the receiving elements (9) is 35 mm.

7. Dispenser according to any of claims 3 to 6, **characterised in that** the plate (7) and/or the pin (10) and/or the receiving element (9) are detachably connected to each other.

8. Dispenser according to one of claims 3 to 7, **characterised in that** the distance between the edge of the plate (7) and the protrusion (12) is 10 mm.

## Revendications

1. Dérouleur (1), en particulier pour une feuille, comprenant un boîtier (2) et des barrettes (10) aménagées latéralement dans le boîtier (2), dans lequel les barrettes (10) sont pourvues d'un élément récepteur (9) dont les sections de surface (14) correspondant aux barrettes (10) entourent les barrettes (10) de manière amovible ou non et présentent des surfaces réceptrices (15) pour le produit à dérouler,
**caractérisé en ce que** l'élément récepteur (9) présente des saillies arquées (12) à la manière d'une roue à aubes.

2. Dérouleur selon la revendication 1,
**caractérisé en ce que** :
le boîtier (2) présente une longueur d'au moins 340 mm, une largeur d'au moins 840 mm et une hauteur d'au moins 700 mm.

3. Dérouleur selon la revendication 1 ou la revendication 2,
**caractérisé en ce que** :
la barrette (10) présente une longueur de 15 mm et un disque (7) aménagé latéralement sur les parties avant du boîtier (2) présente un diamètre de 45 mm.

4. Dérouleur selon la revendication 3,
**caractérisé en ce que** :
les éléments récepteurs (9) présentent une longueur de 9,5 mm.

5. Dérouleur selon l'une quelconque des revendications 1 à 4,
**caractérisé en ce que** :
la largeur des saillies (12) atteint 9,5 mm.

6. Dérouleur selon l'une quelconque des revendications précédentes,
**caractérisé en ce que** :
le diamètre des éléments récepteurs (9) atteint 35 mm.

7. Dérouleur selon l'une quelconque des revendications 3 à 6,
**caractérisé en ce que** :
le disque (7) et/ou la barrette (10) et/ou l'élément récepteur (9) sont reliés les uns aux autres de manière amovible.

8. Dérouleur selon l'une quelconque des revendications 3 à 7,
**caractérisé en ce que** :
la distance entre le bord du disque (7) et la saillie (12) atteint 10 mm.
